# EUROPÄISCHE PATENTSCHRIFT

(11) **EP 1 136 183 B1**
(45) Veröffentlichungstag und Bekanntmachung des Hinweises auf die Patenterteilung: **21.03.2007**
(21) Anmeldenummer: 01105769.2
(22) Anmeldetag: 08.03.2001
(51) Int. Cl.: B24D 7/06, B24D 17/00, B24D 7/10

(54) **Diamant-Schleifsegment und Schleifwerkzeug zur Oberflächenbearbeitung von Werkstücken**
Diamond grinding segment and grinding tool for surface machining of workpieces
Segment de meulage diamanté et outil de meulage pour l'usinage de la surface de pièces

(30) Priorität: 14.03.2000 DE 10012073
(43) Veröffentlichungstag der Anmeldung: 26.09.2001
(73) Patentinhaber: KREBS & RIEDEL SCHLEIFSCHEIBENFABRIK GMBH & CO. KG, 34385 Bad Karlshafen (DE)
(72) Erfinder: Krebs, Micheal c/o Krebs & Riedel, Bremer Strasse 44 34385 Bad Karlshafen (DE); Reinhardt, Klaus-Dieter c/o Krebs & Riedel, Bremer Strasse 44 34385 Bad Karlshafen (DE)
(74) Vertreter: WALTHER, WALTHER & HINZ Patentanwälte - European Patent Attorneys

(56) Entgegenhaltungen:
- WO-A-99/28088
- WO-A-99/48646
- FR-A- 1 589 828
- US-A- 2 952 103
- US-A- 3 777 443
- US-A- 4 209 950
- PATENT ABSTRACTS OF JAPAN vol. 009, no. 179 (M-399), 24. Juli 1985 (1985-07-24) & JP 60 048262 A (FUJIMI KENMAZAI KOGYO KK), 15. März 1985 (1985-03-15)

## Beschreibung

Die vorliegende Erfindung betrifft einen Diamant-Schleifkörper für ein Schleifwerkzeug zur Oberflächenbearbeitung von Werkstücken, insbesondere von Natur- und Kunststeinen, im Trockenschliffverfahren, gemäß dem Oberbegriff des Anspruches 1 und ein Diamant-Schleifwerkzeughierfür gemäß dem Oberbegriff des Anspruches 6.

Beim Planschleifen von harten Werkstücken, insbesondere von Feuerfest- und Sanitärkeramik, von Plan- und Gitterziegeln, von Natur- und Kunststeinen oder von Hartgestein werden in der Regel Diamant-Topffräser oder Voll-Schleifscheiben eingesetzt. Häufig werden diese Topffräser auch in Schleifautomaten oder Bandschleifstrassen eingesetzt. Um eine hohe Wirtschaftlichkeit derartiger Schleifwerkzeuge zu erreichen wird angestrebt, einen möglichst großen Abtrag zu erzielen. Auf Grund der hohen mechanischen Beanspruchung von Werkstück und Schleifwerkzeug bildet sich Wärme, die sich u. a. im Schleifsegment staut. Diese Wärme führt zu einer Erhitzung des Schleifsegmentes und somit zu einer Schwächung des die Diamantsplitter haltenden Bindemittels, so dass das Schleifsegment ab einer bestimmten Temperatur die an ihm auftretenden Kräfte nicht mehr aufnehmen kann und ganz oder teilweise abbricht.

Aus der DE-PS 11 20 928 und aus der DE-PS 562 128 ist es bekannt, die Schleifsegmente hohl auszuführen. Auch diese Schleifsegmente überhitzen bei der geforderten Beanspruchung mit den oben genannten Folgen.

Aus der JP 60 048 262 ist ein Diamant-Schleifwerkzeug zur Oberflächenbearbeitung von Werkstücken bekannt, an dessen Schleifteller eine Anzahl röhrenförmiger Schleifkörper angebracht sind, wobei diese Schleifkörper gegenüber der Drehachse des Schleifwerkzeuges geneigt angeordnet sind, und wobei sich an den Hohlraum des Schleifkörpers fluchtend ein Zuführkanal anschließt, über den eine Kühlflüssigkeit ins Innere des Schleifkörpers eingebracht werden kann. Diese Kühlflüssigkeit muss jedoch aufwändig entsorgt werden und verunreinigt gegebenenfalls auch das zu bearbeitende Werkstück. Insbesondere beim Planschleifen von Großformatziegeln oder Feuerfest-Magnesitsteinen (Magnesitchrom- und Chrommagnesitsteinen) ist eine Befeuchtung des Werkstückes unerwünscht, da diesesanschließend wieder aufwändig getrocknet werden muss.

Davon ausgehend liegt der vorliegenden Erfindung die Aufgabe zugrunde, einen Diamant-Schleifkörper bzw. ein Diamant-Schleifwerkzeug zu schaffen, bei dem die auftretende Wärme gut abtransportiert wird, ohne dass hierzu ein flüssiges Kühlmittel eingesetzt wird.

Als technische Lösung dieser Aufgabe wird erfindungsgemäß vorgeschlagen den eingangs genannten Diamant-Schleifkörper dahingehend weiterzubilden, dass im Schleifsegment und/oder im Trägerkörper mindestens ein Entlüftungskanal vorgesehen ist, der mit dem Hohlraum des Schleifsegmentes wirkverbunden ist.

Ein nach dieser technischen Lehre ausgebildeter Diamant-Schleifkörper und ein nach dieser technischen Lehre ausgebildetes Diamant-Schleifwerkzeug haben den Vorteil, dass durch diesen Entlüftungskanal die im Hohlraum befindliche Luft nach außen gelangen kann und so einen Abtransport der im Hohlraum aufgestauten Wärme ermöglicht. Hiermit wird eine optimale Entlüftung des innenliegenden Hohlraums erreicht, so dass die beim Schleifen auftretende Wärme sowohl von der Außenseite des Schleifsegmentes, als auch von der Innenseite des Schleifsegmentes gut an die Umgebung abgegeben werden kann, und dass die auftretende Wärme schnell und gut abtransportiert wird. Letzteres führt zu weiter erhöhten Abtrags- und Schleifleistungen.

Da nunmehr ein guter Wärmeabtransport gewährleistet ist, besteht ein weiterer Vorteil darin, dass das Schleifsegment relativ dünnwandig ausgebildet werden kann, so dass die auftretende Wärme schneller zur Oberfläche des Schleifsegments transportiert werden kann und dort besser an die Umgebung abgegeben werden kann. Hierdurch wird ein sehr viel schnellerer Wärmetransport gewährleistet.

Dies ist besonders bei Schleifvorgängen im Trockenschliff-Verfahren vorteilhaft, da hier die Belastungsgrenze des Schleifsegmentes direkt von dessen Wärmeleitfähigkeit abhängt.

Mit einem erfindungsgemäßen Schleifkörper können im Trockenschliff ähnlich gute Abtrags- und Schleifleistungen erreicht werden, wie bisher im Naßschliff, jedoch unter Einsparung der Kühlflüssigkeit. Dies führt zu geringeren Schleifkosten, da neben den Kosten für das Kühlmittel auch die Kosten für das Abtrocknen des Schleifgutes gespart werden.

In einer bevorzugten Ausführungsform ist das Schleifsegment zusammen mit einem Trägerkörper zur Anbringung des Schleifsegmentes am Schleifwerkzeug einstückig gesintert. Dies hat den Vorteil, dass hierdurch ein sehr kompakter Schleifkörper entsteht, der in einfacher Weise an den dafür vorgesehenen Schleiftellern angeschweißt oder angelötet werden kann.

In einer bevorzugten Weiterbildung setzt sich das Schleifsegment aus zwei oder mehr Untersegmenten zusammen, wobei die Untersegmente zusammen mit dem Trägerkörper einstückig gesintert sind. Ein derart hergestelltes Schleifsegment hat den Vorteil, dass das Schleifsegment in jeder beliebigen geometrischen Form in einfacher und kostengünstiger Weise hergestellt werden kann. Ein weiterer Vorteil besteht darin, dass die einzelnen Untersegmente sich gegenseitig abstützen, so dass die am Schleifsegment auftretenden Kräfte zuverlässig abgeleitet werden. Auch hier hat die einstückige Sinterung den Vorteil, das Schleifsegment in einfacher und kostengünstiger Weise herzustellen.

Noch ein weiterer Vorteil besteht darin, dass durch das Versintern der einzelnen Untersegmente und/oder des Trägerkörpers eine stoffschlüssige Verbindung entsteht, die die auftretenden Kräfte gut und zerstörungsfrei aufnimmt.

In wieder einer anderen, bevorzugten Ausführungsform ist das Schleifsegment trapezförmig, dreieckig oder oval ausgebildet. Dies hat den Vorteil, dass auf den Umfang des Schleiftellers verteilt, eine größere Anzahl von Schleifkörpern angeordnet werden kann, da hierdurch die Zwischenräume kleiner ausfallen, was zu einem höheren Abtrag führt.

Die Ausrichtung der Schmalseite des Trapezes bzw. einer Spitze des Dreieckes zur Mittelachse hin hat den Vorteil, dass noch mehr Schleifkörper auf dem Umfang des Schleiftellers angeordnet werden können, was zu einem noch höheren Abtrag führt.

Ein weiterer Vorteil besteht darin, dass das Schleifsegment mit sehr viel weniger Masse ausgebildet werden kann, ohne die für den Schleifvorgang entscheidende Frontfläche zu verkleinern, was bei annähernd gleicher Schleifwirkung die Einsparung von teurem, mit Diamantsplittern versetztem Schleifmittel zur Folge hat.

In noch einer ganz anderen, bevorzugten Ausführungsform weisen benachbarte Untersegmente unterschiedliche Schleifmittelkonzentrationen auf.

Ein nach dieser technischen Lehre ausgebildeter Schleifkörper hat den Vorteil, dass durch entsprechende Wahl der jeweiligen Konzentration das Schleifsegment derart optimiert ausgeführt werden kann, dass eine gleichmäßige Abnutzung des Schleifmittels erfolgt, so dass der Schleifkörper sehr viel besser ausgenutzt werden kann. Dies führt zu erhöhten Standzeiten und zu geringeren Verschleißkosten des Schleifwerkzeuges.

Da die Anordnung der Schleifmittelkonzentration stark von der Geometrie des Schleifsegmentes und vom Anwendungsbereich des Schleifwerkzeuges abhängt, ist die Schleifmittelkonzentration im Einzelfall individuell zu ermitteln. Es hat sich jedoch als vorteilhaft herausgestellt, wenn in Schleif- und/oder in Drehrichtung vorne gelegene Bereiche eine höhere Schleifmittelkonzentration aufweisen, als in Schleif- und/oder Drehrichtung hinten gelegene Bereiche, da hierdurch eine gleichmäßigere Abnutzung erreicht wird.

Zur Erreichung einer hohen Dichte von Schleifsegmenten auf dem Umfang des Schleiftellers hat es sich als vorteilhaft erwiesen, bei einem trapezförmigen Schleifsegment die schmale Seite zur Mittelachse hin auszurichten und bei einem dreieckigen Schleifsegment die Spitze zur Mittelachse hin auszurichten. Hierdurch wird eine noch höhere Schleifleistung (Abtrag) erzielt.

In einer anderen, bevorzugten Ausführungsform ist die Schleiffläche gegenüber der zu schleifenden Oberfläche des Werkstückes um 0,5° bis 60°, vorzugsweise 2° bis 35°, geneigt.

Ein nach dieser technischen Lehre ausgebildetes Schleifwerkzeug hat den Vorteil, dass die durch den Vorschub des Werkstückes in Schubrichtung auftretenden Kräfte am Schleifsegment nicht länger als Quer- oder Biegekräfte auftreten, sondern je nach Grad der Neigung mit einem gewissen axialen Anteil in das Schleifsegment eingeleitet werden. Hierdurch wird die Gefahr des Abbrechens des Schleifsegments reduziert, so dass ein stärkerer Vorschub des Werkstückes möglich wird, was zu einer schnelleren Bearbeitung des Werkstückes führt.

Weitere Vorteile des erfindungsgemäßen Schleifkörpers und des erfindungsgemäßen Schleifwerkzeuges ergeben sich aus der beigefügten Zeichnung und den nachfolgend beschriebenen Ausführungsformen.Ebenso können die vorstehend genannten und die noch weiter ausgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter. Es zeigen:
- Fig. 1a: eine perspektivische Ansicht eines Teils einer ersten Ausführungsform eines erfindungsgemäßen Schleifwerkzeuges, wobei eine erste Ausführungsform eines erfindungsgemäßen Schleifkörpers explosionsartig herausgezogen dargestellt ist;
- Fig. 1b: eine geschnittene dargestellte Teilansicht eines Schleifwerkzeuges gemäß Fig. 1a;
- Fig. 1c: eine Untersicht unter das Schleifwerkzeug gemäß Fig. 1a;
- Fig. 2: eine perspektivische Ansicht einer zweiten Ausführungsform eines erfindungsgemäßen Schleifkörpers;
- Fig. 3: einen Untersicht unter eine dritte Ausführungsform eines erfindungsgemäßen Schleifwerkzeuges;
- Fig. 4: einen Untersicht unter eine vierte Ausführungsform eines erfindungsgemäßen Schleifwerkzeuges;
- Fig. 5: einen Untersicht unter eine fünfte Ausführungsform eines erfindungsgemäßen Schleifwerkzeuges;
- Fig. 6: einen Untersicht unter eine sechste Ausführungsform eines erfindungsgemäßen Schleifwerkzeuges;
- Fig. 7a: eine geschnittene dargestellte Teilansicht einer siebten Ausführungsform eines erfindungsgemäßen Schleifwerkzeuges;
- Fig. 7b: eine perspektivische Darstellung des Schleifkörpers des Schleifwerkzeuges gemäß Fig. 7a;
- Fig. 8: eine perspektivische Ansicht einer achten Ausführungsform eines erfindungsgemäßen Schleifkörpers.

In den Fig. 1a bis 1c ist eine erste Ausführungsform eines erfindungsge-mäßen Schleifwerkzeuges 110, hier eines Diamant-Topffräsers, dargestellt, welches einen um eine Mittelachse 112 rotierenden Schleifteller 114 umfasst, an dem eine Vielzahl von Schleifkörpern 116 abnehmbar angeschraubt sind. Dieser in der Fig. 1a explosionsartig vorgezogene Schleifkörper 116 setzt sich aus einem Trägerkörper 118, vorzugsweise aus Metall, und einem daran angebrachten Diamant-Schleifsegment 120 zusammen, wobei das Schleifsegment 120 aus einem ansich bekannten, Diamantsplitter enthaltendem Schleifmittel gebildet ist.

Der Schleifkörper 116 weist in seinem Schleifsegment 120 einen Hohlraum 122 auf, der koaxial zu einer Längsmittelachse 126 des Schleifkörpers 116 angeordnet ist. Der Hohlraum 122 erstreckt sich über die gesamte Länge des Schleifsegmentes 120, das heißt vom Trägerkörper 118 bis zu einer unteren Schleiffläche 130 des Schleifsegments 120 und tritt dort nach außen. Das Schleifsegment 120 ist im Querschnitt rechteckig ausgebildet und weist im Bereich des Hohlraumes 122 eine Aussparung 132 auf, so dass die auf dem hier nicht dargestellten Werkstück aufliegende Schleiffläche 130 im Gegensatz zum Stand der Technik keine geschlossene Fläche bildet, sondern vielmehr eine rechteckig umlaufende Schleiffläche 130 darstellt.

Im Übergang zum Trägerkörper 118 ist im Schleifsegment 120 an dessen Schmalseiten je ein Entlüftungskanal 152 ausgebildet, durch den die im Hohlraum befindliche Luft nach außen treten kann.

Durch den im Schleifsegment 120 ausgebildeten Hohlraum 122 wird die Wandung des Schleifsegmentes 120 nunmehr vergleichsweise dünn, im Gegensatz zu einem vollmassiv ausführten Schleifsegment. Durch diese dünnwandige Ausführung des Schleifsegmentes 120 kann die beim Schleifen auftretende Wärme sehr viel besser an die Umgebung abgegeben werden, da das Schleifsegment 120 nunmehr eine Außenfläche 134 und eine Innenfläche 136 zur Verfügung hat, über die die Wärme an die Umgebungsluft abgegeben werden kann. Des Weiteren erfolgt der Wärmetransport sehr viel schneller, da auf Grund des dünnwandigen Schleifsegmentes 120 nunmehr weniger Weg zurückzulegen ist. Durch den Entlüftungskanal 152 kann die Wärme dann abgeleitet werden, so dass im Schleifsegment 120 kein Wärmestau entsteht.

Auf Grund des besseren Wärmeabtransportes wird mit dem Schleifkörper 116 eine höhere Schleifleistung erreicht, so dass bei gleichem Vorschub des Werkstückes ein höherer Abtrag erreicht wird, obwohl die zum Schleifen zur Verfügung stehende Schleiffläche 130 nunmehr sehr viel kleiner ausgebildet ist.

Bis auf die Ausbildung eines Hohlraumes 122 und bis auf die erfindungsgemäße Ausbildung des Schleifkörpers 116 mit Entlüftungskanälen 152 entspricht das in den Figuren 1a bis1c abgebildete Schleifwerkzeug dem aus der EP 758 573 B1 bekanntem Schleifwerkzeug, auf welches an dieser Stelle vollinhaltlich Bezug genommen wird.

Wie Fig.1 b sehr deutlich zu entnehmen ist; ist die Längsmittelachse 126 des Schleifkörpers 116, und somit auch das Schleifsegment 120 und insbesondere die Schleiffläche 130 derart geneigt, dass sich zwischen der Schleiffläche 130 und der Oberfläche des Werkstückes ein Winkel α ausbildet. In der hier dargestellten Aufführungsform beträgt der Winkel α etwa 25°. In anderen hier nicht dargestellten Ausführungsformen kann der Winkel α zwischen 2° und 35° betragen. Durch die Anstellung der Schleiffläche 130 um den Winkel α werden die durch den Vorschub des Werkstückes auftretenden Kräfte mit einer größeren Axialkomponente in das Schleifsegment 120 eingeleitet, so dass die Gefahr des Abbrechens von Teilen des Schleifsegmentes 120 reduziert wird.

Die in Fig. 2 dargestellte zweite Ausführungsform eines Schleifkörpers 216 entspricht weitgehend dem in den Figuren 1a bis 1c dargestellten Schleifkörper 116, besitzt jedoch vier Entlüftungskanäle 252, die allesamt mit dem Hohlraum 222 des Schleifsegmentes 220 wirkverbunden sind. Diese Entlüftungskanäle 252 sind nahe dem Trägerkörper 218 angeordnet und in Form einer Aussparung im Schleifsegment 220 ausgebildet, wobei an jeder Seite des Schleifsegmentes 220 ein Entlüftungskanal 252 angeordnet ist. Durch die Entlüftungskanäle 252 kann mehr erwärmte Luft aus dem Inneren des Schleifsegmentes 220 ins Freie treten. Der Schleifkörper 216 kann auch an dem Schleifteller 114 gemäß Fig. 1a angebracht werden.

In einer anderen, hier nicht dargestellten Ausführungsform ist lediglich ein einziger Entlüftungskanal vorgesehen, der vorzugsweise auf der in Drehrichtung gesehen Rückseite des Schleifsegmentes angeordnet ist.

Die in den Fig. 3 bis 6 dargestellten Schleifwerkzeuge 310, 410, 510 und 610 sind analog dem zuvor beschriebenen Schleifwerkzeug 110 ausgebildet, unterscheiden sich jedoch im Querschnitt des jeweiligen Schleifsegments 320, 420, 520, 620 voneinander. Das Schleifsegment 320 des Schleifwerkzeuges 310 gemäß Fig. 3 ist im Querschnitt als ein regelmäßiges Trapez ausgebildet und das Schleifsegment 420 des Schleifwerkzeuges 410 gemäß Fig. 4 ist als ein gleichseitiges Dreieck ausgebildet. Dabei ist das Schleifsegment 320 mit seiner schmalen Seite zur Mittelachse 312 hin ausgerichtet und analog hierzu zeigt eine Spitze des dreieckförmigen Schleifsegmentes 420 zur Mittelachse 412 hin.

In der in Fig. 5 dargestellten fünften Ausführungsform sind die Schleifsegmente 520 des Schleifwerkzeuges 510 im Querschnitt oval ausgebildet, während das in Fig. 6 dargestellte, sechste Schleifwerkzeug 610 ein im Querschnitt rechteckiges Schleifsegment 620 aufweist.

In den Fig. 7a und 7b ist eine siebte Ausführungsform eines erfindungsgemäßen Schleifwerkzeuges 710, hier einer Voll-Schleifscheibe, dargestellt, bei der ebenfalls ein um eine Mittelachse 712 rotierender Schleifteller 714 vorgesehen ist, an dem eine Vielzahl von Schleifkörpern 716 unlösbar angebracht sind. Wie Fig. 7b zu entnehmen ist, setzt sich dieser Schleifkörper 716 aus einem metallischen Trägerkörper 718 und einem Diamant-Schleifsegment 720 zusammen, die beide einen gleichen Querschnitt aufweisen und bündig miteinander fluchten. Hierdurch wird ein guter Wärmeübergang erreicht. Auch hier ist im Schleifsegment 720 ein Hohlraum 722 vorgesehen, während zusätzlich auch im Trägerkörper 718 ein Hohlraum 724 vorgesehen ist, die beide miteinander fluchten. Dieser Schleifköper 716 kann mit seinem Trägerkörper 718 an dem Schleifteller 714 angelötet oder angeschweißt werden.

In dieser Ausführungsform sind sowohl die Hohlräume 722, 724 als auch der Trägerkörper 718 und das Schleifsegment 720 koaxial um eine Längsmittelachse 726 angeordnet, wobei die Längsmittelachse 726 nicht parallel zur Mittelachse 712 angeordnet ist, sondern um den Winkel α gegenüber der Mittelachse 712 geneigt ist. Daraus ergibt sich, dass auch die eine Aussparung 732 aufweisende Schleiffläche 730 des Schleifsegmentes 720 um den Winkel α gegenüber der zu bearbeiteten Oberfläche eines Werkstückes 738 geneigt ist. In dieser Ausführungsform beträgt der Winkel α ca. 10°. Hierdurch können die auf Grund des in Richtung des Pfeiles 740 stattfindenden Vorschubes durch das Werkstück 738 auf das Schleifsegment 720 wirkenden Kräfte nicht mehr nur radial, sondern mit einer nicht unerheblichen Axialkomponente eingeleitet werden, so dass die Gefahr von Beschädigungen des Schleifsegmentes 720 auf Grund der Vorschubkräfte gesenkt wird.

Auf der zum Mittelpunkt des Schleiftellers 714 zugewandten Seite des Schleifkörpers 716 ist im Trägerkörper 718 ein Entlüftungskanal 752 ausgebildet, der in den Hohlraum 724 mündet und der mit dem Hohlraum 722 in Wirkverbindung steht. Hierdurch kann die im Hohlraum 722, 724 aufgestaute Wärme heraustreten. Es versteht sich, dass in einer anderen Ausführungsform der Entlüftungskanal 752 auch an einer anderen Seite des Trägerkörpers 718 angebracht sein kann und/oder dass ein zweiter Entlüftungskanal vorgesehen ist.

Der in Fig. 8 vergrößert dargestellte Schleifkörper 916 besitzt ein aus vier Untersegmenten 942, 944, 946, 948 zusammen gesetztes Schleifsegment 920, die alle einstückig mit dem Trägerkörper 916 gesintert sind. Alle vier Untersegmente 942, 944, 946 und 948 sind derart am Trägerkörper 918 befestigt, dass sie den Hohlraum 922 umschließen und dass in der Schleiffläche 930 eine Aussparung 932 verbleibt.

Die Untersegmente 942, 944, 946, 948 sind in allgemein bekannter Weise mit Diamantsplittern versehen. Allerdings ist die Konzentration der Diamantsplitter in den vier Untersegmenten 942, 944, 946, 948 unterschiedlich, wobei das in Vorschubrichtung vorne angeordnete Untersegment 942 und das in Drehrichtung vorne angeordnete Untersegment 944 eine Diamantsplitterdichte von ca. 45 % aufweisen, während die in Dreh- und Vorschubrichtung hinten liegenden Untersegmente 946, 948 lediglich eine Diamant-splitterdichte von ca. 25 % aufweisen. Hierdurch wird dem Umstand Rechnung getragen, dass die in Bewegungsrichtung vorne liegenden Untersegmente 942, 944 eine höhere Schleifleistung erbringen müssen. Auf Grund dieser Tatsache verschleißen die vorne liegenden Untersegmente 942 und 944 normalerweise stärker als die hinten liegenden Untersegmente 946 und 948. Dieser Effekt wird jedoch durch die unterschiedliche Konzentration der Diamantsplitter ausgeglichen, so dass ein nahezu gleichmäßiger Verschleiß des Schleifsegmentes 920 eintritt, weshalb dieses Schleifsegment länger benutzt werden kann und weshalb weniger Abfall auftritt.

Der in Fig. 8 dargestellte Schleifkörper 916 hat auch einen in den Trägerkörper 918 integrierten Entlüftungskanal 952, der mit dem Hohlraum 922 im Inneren des Schleifsegmentes 920 in Wirkverbindung steht. Dieser Entlüftungskanal 952 wird dabei von zwei länglichen Trägerkörpern 918, 919 begrenzt, auf die das Schleifsegment 920 aufgebracht ist. Es versteht sich, dass dieser Schleifkörper 916 am Schleifteller 714 des Schleifwerkzeuges 710 gemäß Fig. 7a anbringbar ist.

### Bezugszeichenliste:

| | | | | | | | | |
|---|---|---|---|---|---|---|---|---|
| 110, | | 310, | 410, | 510, | 610, | 710, | | Schleifwerkzeug |
| 112, | | 312, | 412, | | | 712 | | Mittelachse |
| 114, | | | | | | 714; | | Schleifteller |
| 116, | 216, | | | | | 716, | 916 | Schleifkörper |
| 118, | 218, | | | | | 718, | 918 | Trägerkörper |
| | | | | | | | 919 | Trägerkörper |
| 120, | 220, | 320, | 420, | 520, | 620, | 720, | 920 | Schleifsegment |
| 122, | 222, | | | | | 722, | 922 | Hohlraum |
| | | | | | | 724, | 924 | Hohlraum |
| 126, | | | | | | 726 | | Längsmittelachse |
| 128 | | | | | | | | Anlagefläche |
| 130, | | | | | | 730 | | Schleiffläche |
| 132, | | | | | | 732 | | Aussparung |
| 134 | | | | | | | | Außenfläche |
| 136 | | | | | | | | Innenfläche |
| | | | | | | 738 | | Werkstück |
| | | | | | | 740 | | Pfeil |
| | | | | | | | 942 | Untersegment |
| | | | | | | | 944 | Untersegment |
| | | | | | | | 946 | Untersegment |
| | | | | | | | 948 | Untersegment |
| 152 | 252 | | | | | 752 | 952 | Entlüftungskanal |

## Patentansprüche

1. Diamant-Schleifkörper für ein Schleifwerkzeug zur Oberflächenbearbeitung von Werkstücken im Trockenschliffverfahren, mit einem Schleifsegment (120, 220, 320, 420, 520, 620, 720, 920), welches auf einem Trägerkörper (118, 218, 718, 918, 919) gehalten ist und wobei im Schleifsegment (120, 220, 320, 420, 520, 620, 720, 920) ein Hohlraum (122, 222, 722, 922) ausgebildet ist,
**dadurch gekennzeichnet,**
**dass** an mindestens einer Seite des Schleifsegmentes (120, 220, 320, 420, 520, 620) im Übergang zum Trägerkörper (118, 218, 718, 918, 919) und/oder an mindestens einer Seite des Trägerkörpers (718, 918, 919) ein Entlüftungskanal (152, 252, 752, 952) vorgesehen ist, der mit dem Hohlraum (122, 222, 722, 922) des Schleifsegmentes (120, 220, 320, 420, 520, 620, 720, 920) wirkverbunden ist.

2. Schleifkörper nach Anspruch 1,
**dadurch gekennzeichnet,**
**dass** das Schleifsegment (120, 220, 320, 420, 520, 620, 720, 920) zusammen mit dem Trägerkörper (118, 218, 718, 918, 919) an einem Schleifwerkzeug (110, 310, 410, 510, 610, 710) einstückig gesintert ist.

3. Schleifkörper nach einem der vorangehenden Ansprüche,
**dadurch gekennzeichnet,**
**dass** das Schleifsegment (320, 420, 520) im Querschnitt trapezförmig, dreieckig oder oval ausgebildet ist.

4. Schleifkörper nach einem der vorangehenden Ansprüche,
**dadurch gekennzeichnet,**
**dass** das Schleifsegment (920) aus zwei oder mehr Untersegmenten (942, 944, 946, 948) zusammengesetzt ist, wobei die Untersegmente (942, 944, 946, 948) zusammen mit dem Trägerkörper (918, 919) einstückig gesintert sind.

5. Schleifkörper nach einem der vorangehenden Ansprüche,
**dadurch gekennzeichnet,**
**dass** in Vorschub- und/oder Drehrichtung vorne eine stärkere Schleifmittelkonzentration vorgesehen ist, als in Vorschub- und/oder Drehrichtung gesehen hinten.

6. Diamant-Schleifwerkzeug zur Oberflächenbearbeitung von Werkstücken, im Trockenschliffverfahren, mit einem um seine Mittelachse (112, 312, 412, 712) rotierbar angeordneten Schleifteller (114, 714), an dem eine Anzahl Diamant-Schleifkörper (116, 216, 716, 916) gehalten sind,
**gekennzeichnet durch**
Schleifkörper (116, 216, 716, 916), die gemäß wenigstens einem der vorangehenden Ansprüche ausgebildet sind.

7. Schleifwerkzeug nach Anspruch 6,
**dadurch gekennzeichnet,**
**dass** bei einem trapezförmigen Schleifsegment (320) die schmale Seite zur Mittelachse (312) hin ausgerichtet ist.

8. Schleifwerkzeug nach Anspruch 6,
**dadurch gekennzeichnet,**
**dass** bei einem dreieckigen Schleifsegment (420) eine Spitze zur Mittelachse. (412) hin ausgerichtet ist.

9. Schleifwerkzeug nach einem der Ansprüche 6 bis 8,
**dadurch gekennzeichnet,**
**dass** die Schleiffläche (130, 730) gegenüber der zu schleifenden Oberfläche des Werkstückes (738) um 0,5 Grad bis 60 Grad, vorzugsweise 2 Grad bis 35 Grad, geneigt ist.

## Claims

1. A diamond grinding body for a grinding tool for surface machining workpieces using a dry grinding method, with a grinding segment (120, 220, 320, 420, 520, 620, 720, 920) that is retained on a carrier body (118, 218, 718, 918, 919), a cavity (122, 222, 722, 922) being formed in the grinding segment (120, 220, 320, 420, 520, 620, 720, 920),
**characterized in**
**that** on at least one side of the grinding segment (120, 220, 320, 420, 520, 620), at the transition to the carrier body (118, 218, 718, 918, 919), and/or on at least one side of said carrier body (718, 918, 919), there is provided a vent channel (152, 252, 752, 952) that is operatively connected to the cavity (122, 222, 722, 922) of the grinding segment (120, 220, 320, 420, 520, 620, 720, 920).

2. The grinding body as set forth in claim 1,
**characterized in**
**that** the grinding segment (120, 220, 320, 420, 520, 620, 720, 920) is integrally sintered together with the carrier body (118, 218, 718, 918, 919) on a grinding tool (110, 310, 410, 510, 610, 710).

3. The grinding body as set forth in any one of the afore mentioned claims,
**characterized in**
**that** the grinding segment (320, 420, 520) has a trapezoidal, triangular or oval cross section.

4. The grinding body as set forth in any one of the afore mentioned claims,
**characterized in**
**that** the grinding segment (920) is composed of two or more subsegments (942, 944, 946, 948), said subsegments (942, 944, 946, 948) being integrally sintered together with the carrier body (918, 919).

5. The grinding body as set forth in any one of the afore mentioned claims,
**characterized in**
**that** the grinding means concentration is provided to be higher in the direction of advance and/or rotation toward the front than in the direction of advance and/or rotation toward the back.

6. A diamond grinding tool for surface machining workpieces using a dry grinding method, having a grinding disc (114, 714) that is disposed for rotation about its central axis (112, 312, 412, 712) and holding a number of diamond grinding bodies (116, 216, 716, 916),
**characterized by**
grinding bodies (116, 216, 716, 916) that are configured as set forth in at least one of the afore mentioned claims.

7. The grinding tool as set forth in claim 6,
**characterized in**
**that**, if the grinding segment (320) is trapezoid in shape, the small side is directed toward the central axis (312).

8. The grinding tool as set forth in claim 6,
**characterized in**
**that**, if the grinding segment (420) is triangular, a point is directed toward the central axis (412).

9. The grinding tool as set forth in any one of the claims 6 through 8,
**characterized in**
**that** the grinding surface (130, 730) is inclined at an angle of 0.5 to 60 degrees, preferably of 2 to 35 degrees, with respect to the to be ground surface of the workpiece (738).

## Revendications

1. Corps de rectification diamant pour un outil de rectification destiné à usiner la surface de pièces en rectification à sec, avec un segment de rectification (120, 220, 320, 420, 520, 620, 720, 920) retenu sur un corps porteur (118, 218, 718, 918, 919) et une cavité (122, 222, 722, 922) étant pratiquée dans le segment de rectification (120, 220, 320, 420, 520, 620, 720, 920),
**caractérisé en ce**
**qu'**un canal de ventilation (152, 252, 752, 952) est prévu sur au moins un côté du segment de rectification (120, 220, 320, 420, 520, 620), dans la zone de transition vers le corps porteur (118, 218, 718, 918, 919) et/ou sur au moins un côté du corps porteur (718, 918, 919), ce canal communiquant avec la cavité (122, 222, 722, 922) du segment de rectification (120, 220, 320, 420, 520, 620, 720, 920).

2. Corps de rectification selon la revendication 1,
**caractérisé en ce**
**que** le segment de rectification (120, 220, 320, 420, 520, 620, 720, 920) est fritté d'un seul tenant avec le corps porteur (118, 218, 718, 918, 919) sur un outil de rectification (110, 310, 410, 510, 610, 710).

3. Corps de rectification selon l'une quelconque des revendications précédentes,
**caractérisé en ce**
**que** le segment de rectification (320, 420, 520) a une section en forme de trapèze, une section triangulaire ou ovale.

4. Corps de rectification selon l'une quelconque des revendications précédentes,
**caractérisé en ce**
**que** le segment de rectification (920) est composé de deux ou plusieurs sous-segments (942, 944, 946, 948), ces sous-segments (942, 944, 946, 948) étant frittés d'un seul tenant avec le corps porteur (918, 919).

5. Corps de rectification selon l'une quelconque des revendications précédentes,
**caractérisé en ce**
**que**, sur le devant dans le sens de l'avancée et/ou de rotation, la concentration en abrasif est plus importante qu'à l'arrière dans le sens de l'avancée et/ou de rotation.

6. Outil de rectification diamant destiné à usiner la surface de pièces en rectification à sec, avec un disque abrasif (114, 714) monté mobile en rotation autour de son axe médian (112, 312, 412, 712) sur lequel est retenu un nombre de corps de rectification diamant (116, 216, 716, 916),
**caractérisé par**
des corps de rectification (116, 216, 716, 916) conformés selon une au moins des revendications précédentes.

7. Outil de rectification selon la revendication 6,
**caractérisé en ce**
**que**, lorsque le segment de rectification (320) a une forme en trapèze, le petit côté est orienté vers l'axe médian (312).

8. Outil de rectification selon la revendication 6,
**caractérisé en ce**
**que**, lorsque le segment de rectification (420) est triangulaire, un sommet est orienté vers l'axe médian (412).

9. Outil de rectification selon l'une quelconque des revendications 6 à 8,
**caractérisé en ce**
**que** la surface abrasive (130, 730) est inclinée de 0,5 à 60 degrés, de préférence de 2 à 35 degrés, par rapport à la surface à rectifier de la pièce (738).
